# EUROPÄISCHE PATENTSCHRIFT

(11) **EP 0 106 952 B1**
(45) Veröffentlichungstag und Bekanntmachung des Hinweises auf die Patenterteilung: **10.02.1988**
(21) Anmeldenummer: 83107637.7
(22) Anmeldetag: 03.08.1983
(51) Int. Cl.: E01B 9/54, E01B 9/68

(54) **Einrichtung zum Lagern von Schienen für Schienenfahrzeuge**
Device for supporting rails for railway vehicles
Dispositif d'appui de rails pour véhicules de chemin de fer

(30) Priorität: 27.10.1982 DE 3239685
(43) Veröffentlichungstag der Anmeldung: 02.05.1984
(73) Patentinhaber: CLOUTH Gummiwerke AG, D-50733 Köln (DE)
(72) Erfinder: Ortwein, Hermann Josef, D-5000 Köln 60 (DE); Sperner, Peter, D-5042 Erftstadt (DE)
(74) Vertreter: Happe, Otto, Dipl.-Ing.

(56) Entgegenhaltungen:
- EP-A- 0 046 211
- FR-A- 1 205 798
- GB-A- 12 875
- GB-A- 18 441
- GB-A- 356 756
- US-A- 4 061 270

## Beschreibung

Die Erfindung betrifft eine Einrichtung zum Lagern von Schienen für Schienenfahrzeuge, bei der die Schienen auf Schwellen, Metallplatten o. dgl. ruhen, die sich ausschließlich über mit einer gedachten senkrechten Linie einen Winkel bildende elastische Zwischenlagen, wie Gummiplatten, Gummi-Metall-Lager o. dgl., gegen mit dem Fundament verbundene jeweils an den Längsseiten der Schienen angeordnete Lagerrahmen abstützen, wobei die elastischen Zwischenlagen am Umfang der Schwellen, Metallplatten o. dgl. angeordnet sind und wobei zumindest der obere Rand jedes Lagerrahmens nach innen - zur Schiene hin - geneigt ist.

Einrichtungen der vorgenannten Art haben sich in der Praxis außerordentlich gut bewährt. Es hat sich jedoch gezeigt, daß es zweckmäßig ist, die infolge der auftretenden Schwingungen der die Schienen tragenden Schwellen, Metallplatten o. dgl. nach oben gerichteten Kräfte besser abzufangen. Um dies zu ermöglichen, wurde bei einer bekannten Einrichtung (EP-A-46211) der Lagerrahmen horizontal geteilt und das Oberteil des Lagerrahmens so ausgebildet, daß es über die die Schiene tragende Schwelle, Lagerplatte o. dgl. hinausragte. Einerseits erforderte dies bei der Herstellung des Lagerrahmens einen größeren Aufwand ; andererseits waren zur Verbindung des Oberteils des Lagerrahmens mit dessen Unterteil zusätzlich Schrauben erforderlich.

Der Erfindung liegt die Aufgabe zugrunde, die vorgenannten Nachteile zu vermeiden. Die Lösung der gestellten Aufgabe besteht darin, daß bei einer Einrichtung der eingangs genannten Art jeder Lagerrahmen einstückig ausgebildet ist und die der Schiene zugewandte Fläche jedes Lagerrahmens die Form eines Kreisbogens aufweist. Ein erfindungsgemäß ausgebildeter Lagerrahmen erfordert weder bei der Herstellung einen größeren Aufwand noch werden zusätzliche Teile benötigt. Darüber hinaus wird der Einbau der die Schienen tragenden Schwellen, Metallplatten o. dgl. in die am Fundament befestigten Lagerrahmen wesentlich erleichtert wegen der kreisbogenförmigen Ausbildung der zur Schiene hin geneigten Fläche des Lagerrahmens.

In Ausgestaltung der Erfindung ist die Oberseite des zur Schiene hin geneigten Randes jedes Lagerrahmens mit einem sich in Längsrichtung erstreckenden Streifen aus isolierendem Werkstoff, wie Gummi o. dgl., versehen. Dieser Streifen verhindert, daß durch ein Metallteil, z. B. eine Stange, einen Schraubenschlüssel o. dgl., eine elektrische Verbindung zwischen dem Lagerrahmen und der die Schienen tragenden Schwelle, Metallplatte o. dgl. gebildet wird.

Der Streifen ist vorteilhafterweise mit der elastischen Zwischenlage einstückig ausgebildet, so daß er in einem Arbeitsgang mit der elastischen Zwischenlage hergestellt werden kann.

Bei einer bevorzugten Ausführungsform der Erfindung ist die elastische Zwischenlage und der damit einstückig ausgebildete Streifen weder mit dem Lagerrahmen noch mit der die Schiene tragenden Schwelle, Metallplatte o. dgl. fest verbunden. Bei dieser Ausführungsform sind sowohl die Herstellung der einzelnen Teile als auch deren Zusammenbau besonderseinfach.

In der Zeichnung sind zwei Ausführungsbeispiele des Gegenstandes der Erfindung - jeweils dessen linke Hälfte im Querschnitt - dargestellt.

Fig. 1 zeigt eine Einrichtung, bei der die Schiene 1 auf einer Metallplatte 2 ruht. Die Metallplatte 2 stützt sich mit ihrem hochgezogenen Rand 3 über eine elastische Zwischenlage 4 gegen einen Lagerrahmen 5 ab, der mittels Schrauben 6 mit dem Fundament verbunden ist. Der obere Rand 7 des einstückig ausgebildeten Lagerrahmens 5 ist zur Schiene 1 hin geneigt. Mit strichpunktierten Linien ist angedeutet, daß die die elastischen Zwischenlagen 4 begrenzenden Flächen 8 und 9 die Form eines Kreisbogens aufweisen.

Bei der in Fig. 2 dargestellten Einrichtung ist die Oberseite des zu der Schiene 11 hin geneigten Randes 17 des Lagerrahmens 15 mit einem sich in Längsrichtung erstreckenden Streifen 10 aus isolierendem Werkstoff versehen, wobei der Streifen 10 mit der elastischen Zwischenlage 14 einstückig ausgebildet ist.

## Patentansprüche

1. Einrichtung zum Lagern Schienen für Schienenfahrzeuge, bei der die Schienen (1, 11) auf Schwellen, Metallplatten (2) o. dgl. ruhen, die sich ausschließlich über mit einer gedachten senkrechten Linie einen Winkel bildende elastische Zwischenlagen (4, 14), wie Gummiplatten, Gummi-Metall-Lager o. dgl., gegen mit dem Fundament verbundene, jeweils an den Längsseiten (1, 11) der Schienen angeordnete Lagerrahmen (5, 15) abstützen, wobei die elastischem Zwischenlagen (4, 14) am Umfang der Schwellen, Metallplatten (2) o. dgl. angeordnet sind und wobei zumindest der obere Rand (7, 17) jedes Lagerrahmens (5, 15) nach innen - zur Schiene (11) hin - geneigt ist, dadurch gekennzeichnet, daß jeder Lagerrahmen einstückig ausgebildet ist und die der Schiene (1, 11) zugewandte Fläche (8) jedes Lagerrahmens (5, 15) die Form eines Kreisbogens aufweist.

2. Einrichtung nach Anspruch 1, dadurch gekennzeichnet, daß die Oberseite des Zur Schiene (11) hin geneigten Randes (17) jedes Lagerrahmens (15) mit einem sich in Längsrichtung erstreckenden Streifen (10) aus isolierendem Werkstoff, wie Gummi o. dgl., versehen ist.

3. Einrichtung nach Anspruch 2, dadurch gekennzeichnet, daß der Streifen (10) mit der elastischem Zwischenlage (14) einstückig ausgebildet ist.

4. Einrichtung nach einem der Ansprüche 1 bis 3, dadurch gekennzeichnet, daß die elastiche Zwischenlage und der damit einstückig ausgebildete Streifen weder mit den Lagerrahmen noch mit der die Schiene tragenden Schwelle, Metallplatte o. dgl. fest verbunden ist.

## Claims

1. Device for supporting rails for railway vehicles, with the rails (1, 11) carried by railroad ties, metal plates (2) or things of such kind, which by creating an angle with an imagined vertical line, support themselves exclusively by elastic intermediate layers (4, 14), such as rubber plates, rubber-metal beddings or things of such king against the bedding frames (5, 15) fixed to the foundation and arranged respectively at the longitudinal sides (1, 11) of the rails, with the elastic intermediate layers (4, 14) being arranged at the circumference of the railroad ties, metal plates (2) or things of such kind and with at least the upper part (7,17) of each bedding frame (5, 15) inclined to the inside - towards the rail (11), characterized in that each bedding frame is developed as one piece and that the side (8) of each bedding frame (5, 15) turning towards the rail (1, 11) has the shape of a circular arc.

2. Device according to claim 1, characterized in that the upper side of the part (17) inclined towards the rail (11) of each bedding frame (15) is equipped with a strip (10) of isolating material, such as rubber or things of that kind.

3. Device according to claim 2, characterized in that the strip (10) is developped with the elastic intermediate layer (14) as one part.

4. Device according to one of the claims 1 to 3, characterized in that the elastic intermediate layer and thus the strip developed as one part is neither fixed firmly to the bedding frame nor to the railroad tie, metal plate or things of such kind carrying the rail.

## Revendications

1. Dispositif d'appui de rails pour véhicules de chemin de fer, dans lequel les rails (1, 11) reposent sur des traverses, des plaques métalliques (2) ou analogues prenant appui, exclusivement à l'intervention de couches intermédiaires élastiques (4,14) telles que des plaques en caoutchouc, des supports en caoutchouc/métal ou analogues, faisant un angle avec une ligne perpendiculaire imaginaire, contre un cadre support (5,15) assemblé à l'assise, disposé chaque fois sur le côté longitudinal (1, 11) des rails, les couches intermédiaires élastiques (4, 14) étant disposées sur la périphérie des traverses, plaques métalliques (2) ou analogues, et au moins le bord supérieur (7, 17) de chaque cadre support (5, 15) étant incliné vers l'intérieur en direction du rail (11), caractérisé en ce que chaque cadre support est réalisé d'une pièce, et que la face (8) de chaque cadre support (5, 15), qui est tournée vers les rails (1, 11), a la forme d'un arc de cercle.

2. Dispositif selon la revendication 1, caractérisé en ce que la face supérieure du bord (17) de chaque cadre support (15) incliné vers le rail (11) comporte une bande (10) en une matière isolante telle que le caoutchouc ou analogues, s'étendant dans le sens longitudinal.

3. Dispositif selon la revendication 2, caractérisé en ce que la bande (10) est réalisée d'une seule pièce avec la couche intermédiaire élastique (14).

4. Dispositif selon une des revendications 1 à 3, caractérisé en ce que la couche intermédiaire élastique et la bande réalisée d'une seule pièce avec cette dernière ne sont assemblées fermement ni au cadre support, ni à la traverse, plaque métallique ou analogue supportant le rail.
